# EUROPÄISCHE PATENTSCHRIFT

(11) **EP 0 932 855 B1**
(45) Veröffentlichungstag und Bekanntmachung des Hinweises auf die Patenterteilung: **14.06.2000**
(21) Anmeldenummer: 97912063.1
(22) Anmeldetag: 15.10.1997
(51) Int. Cl.: G03G 21/10, G03G 15/08

(54) **ELEKTROFOTOGRAFISCHES GERÄT MIT VORRICHTUNG ZUR TONERZUFÜHRUNG**
ELECTROPHOTOGRAPHIC MACHINE WITH A TONER FEEDING DEVICE
APPAREIL ELECTROPHOTOGRAPHIQUE AVEC DISPOSITIF D'ALIMENTATION EN TONER

(30) Priorität: 15.10.1996 DE 19642570
(43) Veröffentlichungstag der Anmeldung: 04.08.1999
(73) Patentinhaber: Océ Printing Systems GmbH, 85586 Poing (DE)
(72) Erfinder: WILHELM, Blasius, D-86356 Neusä (DE); BÖHMER, Georg, D-81247 München (DE); JENAK, Karl-Heinz, D-81369 München (DE); KNOTT, Joseph, D-82327 Tutzing (DE); BREMMER, Peter, D-85244 Röhrmoos (DE)
(74) Vertreter: Schaumburg, Thoenes & Thurn
(86) Internationale Anmeldenummer: DE9702386
(87) Internationale Veröffentlichungsnummer: WO9816877

(56) Entgegenhaltungen:
- WO-A-95/10074
- US-A- 4 967 234
- US-A- 5 329 340

## Beschreibung

Die Erfindung betrifft ein Gerät zum elektrografischen Erzeugen von Bildmustern auf einem Aufzeichnungsträger, insbesondere Drucker oder Kopierer, mit mindestens einem Druckwerk, dem Toner aus einem Tonervorratsbehälter zugeführt wird. Gemäß verschiedenen Erfindungsaspekten betrifft die Erfindung Vorrichtungen zum Zuführen des Toners und/oder zum Abführen des Toners in einem solchen Gerät.

Bei einem bekannten Drucker wird, wenn der Tonervorrat im Tonervorratsbehälter zur Neige geht, ein Signal erzeugt, welches veranlaßt, daß der Drucker angehalten wird. Eine Bedienperson muß dann Toner aus einem standardisierten Nachfüllbehälter in den Tonervorratsbehälter nachfüllen. Nach Beendigung des Auffüllvorgangs kann der Druckbetrieb wieder aufgenommen werden. Ähnliches gilt für die Behandlung des Alttoners, der von einer Reinigungsstation im Drucker oder Kopierer gesammelt wird. Wenn ein Alttonerbehälter einen hohen Füllstand erreicht hat, wird eine Bedienperson durch ein Warnsignal darauf hingewiesen. Der Druckbetrieb wird unterbrochen und der volle Alttonerbehälter gegen einen leeren ausgetauscht. Die beschriebene Vorgehensweise verringert die Verfügbarkeit, Wirtschaftlichkeit und Bedienerfreundlichkeit des Druckers bzw. Kopierers. Dies wird insbesondere bei Hochleistungsdruckern spürbar, die zur Erreichung ihrer vollen Effizienz möglichst unterbrechungsfrei drucken bzw. kopieren sollten.

Aus der US-A-4,967,234 ist ein Kopiergerät bekannt, dessen Geräteabdeckungen, z.B. Gerätetüren, an eine elektrische Sicherheitseinrichtung angeschlossen sind. Beim Öffnen der Gerätetüren wird das Kopiergerät durch diese Sicherheitseinrichtung abgeschaltet. In die Geräteabdeckung ist eine Öffnung einbezogen, die nicht an die Sicherheitseinrichtung angeschlossen ist. Über diese Öffnung kann ein Tonerbehälter mit Frischtoner dem Kopiergerät zugeführt werden. Der Frischtoner wird in einen Behälter umgefüllt. Der so geleerte Tonerbehälter wird dann mit Alttoner gefüllt.

Aus der US-A,5,329,340 ist ein Gerät zum elektrofotograftschen Erzeugen von Bildmustern auf einem Aufzeichnungsträger bekannt. Das Gerät enthält zwei Tonervorratsbehälter. Wenn der erste Tonervorratsbehälter leer ist, wird auf den zweiten Tonervorratsbehälter umgeschaltet. Der anfallende Alttoner wird in einem Alttonerbehälter gesammelt. Für den Fall, daß der Alttonerbehälter nicht zur Verfügung steht, wird der Alttoner in einem zusätzlich vorgesehenen Behälter innerhalb des Geräts oder außerhalb des Geräts gesammelt.

Die WO-A-95 10074 beschreibt einen Farbdrucker mit einer Entwicklungseinheit. Dieser Entwicklungseinheit wird Toner aus einem Tonervorratsbehälter mittels einer Zuführleitung und einer Pumpe zugeführt.

Es ist Aufgabe der Erfindung, ein Gerät zum elektrografischen Erzeugen von Bildmustern auf einem Aufzeichnungsträger anzugeben, bei dem der Gerätebetrieb möglichst kontinuierlich möglich ist. Es ist insbesondere eine Aufgabe der Erfindung, eine Tonerzuführung ohne Unterbrechung des Gerätebetriebes zu ermöglichen.

Diese Aufgabe wird für ein eingangs genanntes Gerät durch die Merkmale des Anspruchs 1 gelöst.

Weitere Aspekte und vorteilhafte Weiterbildungen der Erfindung sind in den abhängigen Ansprüchen angegeben.

Ausführungsbeispiele der Erfindung werden im folgenden anhand der Zeichnung erläutert. Bei dieser Erläuterung wird auch auf weitere Merkmale verschiedener Erfindungsaspekte, auf vorteilhafte Wirkungen und die Kombination von Erfindungsmerkmalen bezuggenommen. In den Figuren zeigen:
- Figur 1: eine Frontansicht eines Hochleistungsdruckers mit geschlossenen Klappen,
- Figur 2: die Frontansicht nach Figur 1 mit geöffneten Klappen,
- Figur 3: eine schematische Ansicht beim Nachfüllen des Tonervorratsbehälters,
- Figur 4: die Ansicht nach Figur 3 mit geschlossener Klappe,
- Figur 5: eine Klappe in der Nähe der Oberkante des Druckers im Zustand mit eingesetzter Nachfüllflasche,
- Figur 6: die obere Klappe nach Figur 5 im geschlossenen Zustand,
- Figur 7: den Tonervorratsbehälter mit Mundstück,
- Figur 8: eine Seitenansicht des Tonervorratsbehälters,
- Figur 9: eine Ansicht des Tonervorratsbehälters von vorne,
- Figur 10: die Erzeugung eines Unterdrucks im Tonervorratsbehälter,
- Figur 11: schematisch den Anschluß eines Verbindungsschlauchs,
- Figur 12: die Anordnung eines Filters außerhalb des Tonervorratsbehälters,
- Figur 13: ein Diagramm der Abnahme der Tonermenge über die Betriebszeit,
- Figur 14: eine schematische Seitenansicht der mit einem Alttonerbehälter verbundenen Adaptereinheit,
- Figur 15: Ansichten der Adaptereinheit,
- Figur 16: die Adaptereinheit im entspannten und im zusammengestauchten Zustand,
- Figur 17: die Adaptereinheit beim Auswechseln des Alttonerbehälters,
- Figur 18: eine Seitenansicht des in eine Schublade eingesetzten Alttonerbehälters,
- Figur 19: ein Diagramm zur Definition verschiedener Betriebszustände,
- Figuren 20 und 21: die verschiedenen Betriebszustände beim Auswechseln des Alttonerbehälters, und
- Figur 22: weitere Ausführungsbeispiele für ein Auswechseln des Alttonerbehälters ohne Unterbrechung des Druckbetriebs.

In Figur 1 ist schematisch die Frontseite eines Hochleistungsdruckers 10 dargestellt, der Einzelblätter mit hoher Geschwindigkeit bedrucken kann. Der Hochleistungsdrucker 10 enthält zwei Druckwerke (nicht dargestellt), denen jeweils ein Tonervorratsbehälter zugeordnet ist, aus denen Toner den jeweiligen Druckwerken zugeführt wird. Die Tonervorratsbehälter sind im Hochleistungsdrucker 10 im wesentlichen fest eingebaut und müssen abhängig vom Verbrauch in zeitlichen Abständen über eine Einfüllöffnung 20 nachgefüllt werden. Die beiden nach außen verschwenkbaren Gerätetüren 12a, 12b dienen zur Abdeckung innerer Teile des Hochleistungsdruckers 10 sowie der Tonervorratsbehälter. Die Gerätetüren 12a, 12b sind mit einer elektrischen Sicherheitseinrichtung verbunden, welche im Offen-Zustand einer Gerätetür 12a, 12b den Betrieb des Hochleistungsdruckers 10 unterbricht. Um eine solche Unterbrechung zu vermeiden und um dennoch eine Nachfüllung mit Toner zu ermöglichen, ist im Bereich der jeweiligen Einfüllöffnung 20 der beiden Tonervorratsbehälter durch Klappen 14, 16 jeweils eine verschließbare Öffnung vorgesehen, die nicht an das Sicherheitssystem angeschlossen sind. Oberhalb der Klappe 16 ist ein Bedienfeld 18 angeordnet, welches, wie weiter unten noch beschrieben wird, herausschwenkbar ist.

Figur 2 zeigt die Frontansicht des Hochleistungsdruckers 10 nach Figur 1 mit geöffneten Klappen 14, 16. Im geöffneten Zustand der Klappen werden die Einfüllöffnungen 20 der Tonervorratsbehälter 22 sichtbar. Somit kann Toner aus einer standardisierten Nachfüllflasche in die Tonervorratsbehälter 22 nachgefüllt werden, ohne die Gerätetür 12a, 12b zu öffnen und den Druckbetrieb zu unterbrechen. Im verschlossenen Zustand der Klappen 14, 16 sind die inneren Teile des Hochleistungsdruckers 10 wieder völlig von der Außenwelt geschützt.

Figur 3 zeigt den Zustand beim Nachfüllen mit einer standardisierten Toner-Nachfüllflasche 24. Die Nachfüllflasche 24 wird mit ihrem Flaschenhals 26 in Schräglage durch eine Öffnung 28 im Verkleidungsblech 30 in eine Öffnung des Tonervorratsbehälters 22 eingeführt und dieser mit Toner befüllt. Nach dem Befüllen verschließt die Klappe 16 die Öffnung 28.

Die Klappe 16 ist so geformt, daß sie einen nach oben offenen Behälterraum 32 definiert. Dieser Behälterraum 32 dient zum Auffangen von eventuell beim Einfüllen verschütteten Toner. Der Zugang zum Tonervorratsbehälter 22 für die Nachfüllflasche 24 ist so gestaltet, daß ein Verschütten von Toner beim Ansetzen der Nachfüllflasche 24 leicht vermieden und die Entleerung der Nachfüllflasche 24 durch ihre Schräglage problemlos mittels Schwerkraft erfolgen kann.

Im oberen Bildteil ist zu erkennen, daß das Bedienfeld 18 verschwenkt werden kann. Die Einfüllöffnung des Tonervorratsbehälters 22 ist derart ausgebildet, daß beim Nachfüllen mit der standardisierten Nachfüllflasche 24 diese mit Spiel am herausgeschwenkten Bedienfeld 18 eingeführt werden kann.

Figur 4 zeigt zum besseren Verständnis die Klappe 16 im geschlossenen Zustand, in welchem die Öffnung 28 vollkommen zugedeckt ist.

Figur 5 zeigt ein anderes Ausführungsbeispiel, bei dem die Klappe 14 im oberen Kantenbereich der Verkleidung des Hochleistungsdruckers 10 angeordnet ist. Gemäß Figur 6 ist zu erkennen, daß im geschlossenen Zustand der Klappe 14 die quaderförmige Gehäuseform wieder vervollständigt ist.

In Figur 7 ist der Tonervorratsbehälter 22 als Teilausschnitt dargestellt. Der Tonervorratsbehälter 22 faßt den Inhalt von zwei Nachfüllflaschen mit jeweils 0,6 kg Toner. Demgemäß hat der Tonervorratsbehälter 22 ein Aufnahmevolumen von ca. 3,6 1, wobei der beim Einfüllvorgang entstehende Schüttkegel bei der Formgestaltung des Tonervorratsbehälters 22 als zusätzlich benötigter Raum zu berücksichtigen ist. In den Tonervorratsbehälter 22 ist ein Mundstück 34 eingesetzt, welches durch ein Federelement 35 fixiert ist. Das Mundstück 34 hat einen trichterförmigen Abschnitt 36, der gewährleistet, daß ein möglichst kleiner Ringspalt zwischen Öffnung des Mundstücks 34 und der Nachfüllflasche entsteht. Die Mittelachse der Öffnung des Mundstücks 34 verläuft schräg zur Vertikalen, so daß die Nachfüllflasche in einer schrägen Lage angesetzt werden kann und ein Verschütten von Toner vermieden wird. Die Mittelachse der Öffnung des Mundstücks 34 schneidet etwa die Mittelachse des Tonervorratsbehälters 22, wodurch gewährleistet ist, daß der Schüttkegel in der Mitte des Tonervorratsbehälters 22 aufgebaut wird. Die Öffnung des Mundstücks 34 wird nach dem Nachfüllen mit einem Verschlußdeckel 37 dicht verschlossen. Der Verschlußdeckel 37 hat an seiner Unterseite einen Federschnäpper 38, durch den er nach dem Einsetzen in das Mundstück 34 mit einem Schnappvorgang einrastet. An seiner Oberseite hat der Verschlußdeckel 37 einen Griff 40.

Figur 8 zeigt schematisch den Aufbau des Tonervorratsbehälters 22 von der Seite gesehen. Die Mittelachse 44 des Mundstücks 34 schneidet die Mittelachse 46 des Tonervorratsbehälters etwa in halber Höhe. Im unteren Bereich des Tonervorratsbehälters befindet sich ein Kanal 40, über den Toner 54 in Richtung des Pfeiles 48 zum Druckwerk abgefördert wird.

Figur 9 zeigt eine Ansicht von vorne. Das Mundstück 34 befindet sich in der Mitte des Tonervorratsbehälters 22, wodurch eine gleichmäßige Abförderung und ein optimales, gleichmäßiges Entleeren des Tonervorratsbehälters 22 gewährleistet ist. Ein Füllstandsensor 58 gibt ein Warnsignal ab, wenn der Toner 54 den Pegel 60 (schraffierte Linie) erreicht hat. Die Restmenge 56 ist dann noch ausreichend, um ein Nachfüllen des Toners zu ermöglichen, ohne daß eine Druckunterbrechung erfolgen muß. Zwei Dreharme 52, die sich gegensinnig zueinander drehen, sorgen dafür, daß an der Innenwand des Tonervorratsbehälters 22 anhaftender Toner abgeschabt wird und ein dichter Schüttkegel 42 entsteht.

Die Figuren 10, 11 und 12 betreffen einen weiteren Aspekt der Erfindung, gemäß dem im Tonervorratsbehälter ein geringer Unterdruck erzeugt wird. Figur 10 veranschaulicht das Nachfüllen des Tonervorratsbehälters 22. Beim Nachfüllen von Toner aus der Nachfüllflasche 24 entsteht Tonerstaub 62, der ohne weitere Maßnahmen auch aus der Ringspaltöffnung am Mundstück 34 austreten kann. Erfindungsgemäß wird nun zumindest während des Befüllvorganges durch einen Ventilator 64 Luft aus dem Tonervorratsbehälter 22 über eine Luftabführöffnung 66 abgesaugt, wodurch Luft in Richtung der Pfeile 68 durch den Ringspalt am Flaschenhals angesaugt wird. Tonerstaub 62 kann nicht austreten. Die Luftabführöffnung 66 ist gemäß Figur 10 auf der Innenseite des Tonervorratsbehälters 22 mit einem Filter 70 versehen, der Toner zurückhält. Die Luftabführöffnung 66 ist im oberen Bereich des Tonervorratsbehälters 22 angeordnet, vorzugsweise im tonerfreien Bereich.

Eine alternative Ausführungsform zeigt Figur 11. Ein Auslaßstutzen 71 ist mit einem Verbindungsschlauch 72 verbunden, der in das Innere 74 des Druckers führt. Der Ventilator 64 ist bei dieser Variante im Inneren 74 des Druckers angeordnet. Figur 12 zeigt eine Weiterbildung der Anordnung nach Figur 11. Bei dieser Weiterbildung ist der Filter 70 im Inneren 74 des Druckers angeordnet und nicht im Tonervorratsbehälter 22.

Beim Betrieb des Druckers sorgt eine Steuerung dafür, daß spätestens zu Beginn des Tonernachfüllvorgangs der Unterdruck im Tonervorratsbehälter 22 aufgebaut ist, der bis zur Beendigung des Nachfüllvorganges beibehalten werden muß. Beispielsweise kann der Start des Absaugens durch einen elektromechanischen Schalter erfolgen, der beim Öffnen des Tonervorratsbehälters 22 betätigt wird. Es ist auch möglich, den Unterdruck im Tonervorratsbehälter 22 während des gesamten Betriebs des Druckers aufrechtzuerhalten.

In Figur 13 ist ein Diagramm dargestellt, anhand dessen die Abnahme des Tonerfüllstandes im Tonervorratsbehälter 22 über die Betriebszeit des Druckers veranschaulicht wird. Auf der Abszisse ist die Betriebszeit, auf der Ordinate der Tonerfüllstand dargestellt. In die Kennlinie ist der Tonerfüllstand 75 eingezeichnet, bei dem der Füllstandsensor 58 ein Warnsignal abgibt. Dieses Warnsignal bedeutet, daß der Toner bald zur Neige geht und Toner nachgefüllt werden muß. Innerhalb der verbleibenden Zeit, in der noch ausreichend Toner vorhanden ist, um den Druckbetrieb aufrechtzuerhalten, muß ein Operator Toner nachfüllen. Die Lage des Füllstandsensors 58 kann verändert werden, wodurch der durch einen Pfeil 76 dargestellte Bereich an verbleibender Zeit eingestellt werden kann, innerhalb der das Nachfüllen ohne Druckunterbrechung erfolgen kann. Vorzugsweise wird das Warnsignal abgegeben, wenn der Füllstandpegel bei 10 bis 40 % der Gesamtmenge im Tonervorratsbehälter 22 liegt. Wenn der restliche Toner aufgebraucht ist, so muß die Steuerung ein Abbruchsignal erzeugen, durch das der Druckbetrieb abgeschaltet wird. Neben der Erzeugung eines Abbruchsignals nach dem Verstreichen einer vorbestimmten Zeit kann es auch abhängig vom Verbrauch des verbleibenden Toners erzeugt werden. Beispielsweise kann der Verbrauch an Toner anhand einer Tonermarkenregelung in Verbindung mit einer getakteten Tonernachförderung bestimmt werden. Bei dieser Tonermarkenregelung wird bei jeder zu hell eingefärbten Tonermarke auf der Fotoleitertrommel des Druckwerks ein Steuerimpuls zur Tonernachförderung für eine schrittweise gesteuerte Dosierwelle abgegeben. Die Zeit für eine Tonernachförderung, d.h. für eine bestimmte Tonermenge, ist je Steuerimpuls definiert einstellbar. Aus der Addition der Förderzeiten und der Dosiermenge je Zeiteinheit kann festgestellt werden, wann die restliche Menge an Toner nach dem Auftreten des Warnsignals verbraucht ist. Demgemäß kann das Abbruchsignal erzeugt werden. Auf diese Weise kann die Gesamtzeit, innerhalb der ein Nachfüllen von Toner erfolgen muß, um einen druckunterbrechungsfreien Betrieb aufrechtzuerhalten, optimal festgelegt werden.

Eine andere Möglichkeit, den Tonerverbrauch zu bestimmen und das Abbruchsignal zu erzeugen, besteht darin, anhand der gedruckten Bildpunkte und des eingestellten Druckkontrastes den Verbrauch an Toner zu ermitteln. Selbstverständlich ist es auch möglich, eine bestimmte Zahl von Seiten festzulegen, die nach dem Auftreten des Warnsignals noch gedruckt werden dürfen, bis das Abbruchsignal erzeugt wird. Nachteilig ist hierbei, daß die verbleibende Zeit für das Nachfüllen sehr kurz sein kann, da der Tonerverbrauch stark vom Schwärzungsgrad der Druckseiten abhängt.

Es ist auch möglich, auf der Grundlage des aktuellen Verbrauchs an Toner und der Menge an nachgefülltem Toner nach dem Auftreten des Warnsignals den tatsächlichen Füllstand im Tonervorratsbehälter 22 fortlaufend zu ermitteln. Dieser tatsächliche Füllstand kann dann am Drucker auf einer Anzeige angezeigt werden. Der Pegel, bei dem der Füllstandsensor 58 sein Warnsignal abgibt dient dann als Einmeßpunkt für den tatsächlichen Tonerfüllstand im Tonervorratsbehälter 22.

Die folgenden Figuren 14 bis 22 beziehen sich auf Vorrichtungen zum Abführen von Alttoner, der durch die Reinigungsanlage im Druckwerk gesammelt wird. Figur 14 zeigt schematisch die Abführung des von der Reinigungsstation 80 abggegebenen Alttoners über eine Adaptereinheit 82 in einen Alttonerbehälter 84. Wenn der Schüttpegel 86 im Alttonerbehälter 84 eine bestimmte Höhe erreicht hat, muß der Alttonerbehälter 84 gegen einen leeren ausgetauscht werden. Um dies auf einfache Weise zu ermöglichen, wird der Alttonerbehälter 84 nicht direkt an die Reinigungsstation 18 angeschlossen, sondern als Verbindungsstück wird die Adaptereinheit 82 vorgesehen, die gewährleisten muß, daß der Toner weder durch seine Kohäsionskräfte noch durch die elektrische Restladung an ihr anhaftet oder sich ansammelt, was zu einer Verstopfung führen kann.

Der Aufbau der Adaptereinheit 82 ist in Figur 15 in einer Seitenansicht, einer Draufsicht und in einem Seitenquerschnitt dargestellt. Die Adaptereinheit 82 hat auf der Seite der Reinigungseinheit 20 einen stabilen Kragen 88, der als Drehteil ausgebildet ist. Auf der Seite des Alttonerbehälters 84 ist ein weiteres Drehteil 90 vorgesehen, welches, wie später noch erläutert wird, in einer Verriegelungsplatte aufgenommen ist. Zwischen dem Kragen 88 und dem Drehteil 90 ist ein flexibler Schlauch 92 angeordnet. Dieser Schlauch 92 besteht aus silikonhaltigem Kunststoff und ist in die Teile 88, 90 einvulkanisiert. Aufgrund der Flexibilität des Schlauchs 92 kann einerseits ein horizontaler Ausgleich von Konstruktionstoleranzen erfolgen; andererseits kann dieser Schlauch 92 vertikale Bewegungen und Verformungen ausführen, ohne daß eine Verformung zurückbleibt. Der Schlauch 92 erweitert sich in Richtung zum Alttonerbehälter kegelstumpfförmig. Dadurch wird ein dauerhaftes Ansammeln von Alttoner im Schlauch 92 vermieden.

Die Figur 16 veranschaulicht die Biegsamkeit der Adaptereinheit 82, wobei sie an beiden Enden unabhängig voneinander eine Winkelbewegung von ca. 8° ausführen kann. Im oberen Bildteil der Figur 16 ist mit Strich-Doppelpunkt-Linien der hauptsächliche Fallkanal 94 eingezeichnet, in welchem der Alttoner eine Fallstrecke von ca. 100 mm überwindet, ohne daß ein Verklumpen des Alttoners oder ein Anhaften an der Innenseite erfolgt.

Zurückkehrend zur Figur 14 ist zu erkennen, daß die Adaptereinheit 82 an einem Schwenkarm 96 der Reinigungseinheit 80 durch eine Klemmverbindung 98 angeschlossen ist. Das Drehteil 90 ist in einer Ausnehmung einer Verriegelungsplatte 100 aufgenommen, welche in einem Zapfen 102 drehbar in einer Ebene 104 gelagert ist, die senkrecht zur Papierebene steht. Die Verriegelungsplatte 100 ist mit einer Zugfeder 106 in Richtung des Alttonerbehälters 84 vorgespannt.

Figur 17 zeigt die Adaptereinheit 82 und die Verriegelungsplatte 100 beim Auswechseln des Alttonerbehälters (in Figur 17 nicht dargestellt). Zum Entriegeln wird die Verriegelungsplatte 100 unter Aufwendung einer Kraft F von ca. 15 N nach oben gedrückt, wobei sich das Drehteil 90 mit seiner Innenfläche vom Hals 108 des Alttonerbehälters 84 unter Zusammendrücken des Schlauchs 92 löst. In diesem Zustand kann der Alttonerbehälter 84 herausgefahren werden, wie in der nachfolgenden Figur 18 näher erläutert wird.

In der Figur 18 ist eine Seitenansicht des in eine Schublade 110 eingesetzten Alttonerbehälters 84 dargestellt. Gezeigt ist der Betriebsstand, bei dem Alttoner in den Alttonerbehälter 84 geleitet wird. Die Schublade 110 ist auf Teleskopschienen 112 gelagert und kann in Richtung des Pfeiles 114 herausgeschoben werden, um den Alttonerbehälter 84 auszutauschen. Der Alttonerbehälter 84 wird durch ein aus Blech gebildetes Schwenkelement 118 mit der Kraft F gegen die Rückwand 115 der Schublade 110 und damit gegen die Erfassungsfläche eines kapazitiven Füllstandsensors 120 gedrückt. Die Kraft F wird aus einer Zugfeder 116 abgeleitet. Das Schwenkelement 118 ist um ein Drehlager 119 schwenkbar gelagert. Ein Mikroschalter 122 erfaßt die Position der Schublade 110. Sein Signal wird zur Überwachung ausgewertet, wie weiter unten noch näher erläutert wird.

Im gezeigten eingefahrenen Zustand der Schublade 110 rastet die Verriegelungsplatte 100 in eine Anschlagkante 124 eines Seitenbleches der Schublade 110 ein. Zum Wechseln des Alttonerbehälters 84 wird wie erwähnt die Verriegelungsplatte 100 angehoben und senkrecht zur Papierebene herausgeschwenkt, so daß sich die Adaptereinheit 82 vom Alttonerbehälter 84 löst. Eine Rampe 126 dient dazu, daß im herausgefahrenen Zustand der Schublade 110 die Adaptereinheit 82 in einem zusammengedrückten Zustand verbleibt. Der Schlauch 92 ist in dieser hochgeklappten Position ein- oder mehrmals abgeknickt und dichtet hierdurch die Adaptereinheit hinsichtlich des Alttoners ab. Tonerpartikel können in diesem Zustand nicht aus der Adaptereinheit entweichen; nach dem Herausfahren der Schublade um ca. 300 mm kann der volle Alttonerbehälter 84 gegen einen leeren ausgetauscht werden. Der neue Alttonerbehälter wird durch das Schwenkelement 118 gegen den Füllstandsensor 120 gedrückt, so daß eine stabile Betriebsposition erreicht wird. Anschließend wird die Schublade 110 wieder geschlossen, was durch den Mikroschalter 122 signalisiert wird. Die Verriegelungsplatte 100 senkt sich dabei wieder, der bzw. die Knicke in dem Schlauch 92 lösen sich und Alttoner kann wieder aus der Adaptereinheit 82 in den Alttonerbehälter 84 austreten. Ein weiterer Mikroschalter 200 detektiert die angehobene bzw. abgesenkte Stellung der Verriegelungsplatte.

Zur Überwachung der verschiedenen Betriebszustände beim druckunterbrechungsfreien Auswechseln des Alttonerbehälters werden zur Signalgabe der Mikroschalter 122, der Füllstandsensor 120 und der Mikroschalter 200 verwendet. In Figur 19 sind die verschiedenen Betriebszustände Z1 bis Z4 abhängig von den Signalen der beiden Detektoren 120 und 122 dargestellt. Der Füllstandsensor 120 hat einen Signalzustand F = 0, wenn der Alttonerbehälter 84 einen hohen Füllstand hat. Er hat den Wert F = 1, wenn der Füllstand niedrig ist. Der Mikroschalter 122 hat den Wert M = 0, wenn die Schublade 110 herausgezogen ist; er hat den Wert M = 1, wenn der Schubladen völlig hineingeschoben ist. Das Signal des Mikroschalters 200 wird dazu verwendet, die jeweils ordnungsgemäße Position der Verriegelungsplatte 100 zu überprüfen, z.B., ob die Verriegelungsplatte abgesenkt ist, nachdem der Schubladen wieder eingeschoben wurde. Mit dieser Information kann ermittelt werden, ob ein Tonertransport aus der Adaptereinheit 82 durch den Schlauch 92 möglich ist. Ist eine bestimmte Tonermenge angefallen, so muß sichergestellt werden, daß diese aus der Adaptereinheit 82 in den Alttonebehälter entsorgt werden kann.

Gemäß den vorgenannten Signalzuständen F und M sind die Zustände Z1 bis Z4 definiert. In den Figuren 20 und 21 sind diese verschiedenen Betriebszustände Z1 bis Z4 anschaulich dargestellt. Im Zustand Z1 (Figur 20, links), ist der Schubladen 110 ausgefahren und der Alttonerpegel 130 hoch, d.h. der Alttonerbehälter soll ausgetauscht werden. In diesem Betriebszustand muß innerhalb einer vorbestimmten Wechselzeit der Alttonerbehälter 84 ausgetauscht werden, sonst erzeugt die Steuerung ein Abbruchsignal und der Druckbetrieb wird eingestellt. Statt der Wechselzeit kann auch die tatsächlich angefallene Menge Alttoner ausgewertet werden, beispielsweise durch Ermitteln der Anzahl der bedruckten Bildpunkte und des dabei eingestellten Kontrasts oder durch Ermittlung der Menge geförderten Toners.

Im Zustand Z2 täuscht das an den Füllstandsensor 120 herangeschwenkte Schwenkelement 118 einen vollen Alttonerbehälter vor. Der Schubladen 110 ist geschlossen, und der Mikroschalter 122 ist betätigt. Wird bei diesem Betriebszustand innerhalb einer vorbestimmten Zeit kein Alttonerbehälter eingesetzt, so wird der Druckbetrieb eingestellt.

Im Betriebszustand Z3 gemäß Figur 21 ist der Schubladen 110 geöffnet und der Füllstandsensor 120 zeigt an, daß der Alttonerpegel 130 noch unterhalb des Vollpegels liegt. Wird in diesem Betriebszustand innerhalb einer vorbestimmten Zeit der Schubladen nicht geschlossen, so wird der Druckbetrieb eingestellt.

Der Betriebszustand Z4 definiert den Druckbetrieb ohne Störung. Der Schubladen 110 ist geschlossen und der kapazitive Füllstandsensor 120 zeigt an, daß der Alttonerpegel 130 niedrig ist und der Alttonerbehälter 84 noch ausreichende Menge an Alttoner aufnehmen kann.

Durch Auswertung der Signalzustände F und M der Sensoren 120 und 122 kann die Steuerung des Druckers den Druckbetrieb zuverlässig steuern und das druckunterbrechungsfreie Auswechseln des Alttonerbehälters in allen Betriebszuständen überwachen.

In Figur 22 sind weitere Möglichkeiten für den Austausch des Alttonerbehälters dargestellt, ohne daß der Druckbetrieb unterbrochen werden muß. Wesentlich für den druckunterbrechungsfreien Wechsel des Alttonerbehälters ist, daß der Füllstandsensor 120 zu einem Zustand ein Voll-Signal abgibt, wenn noch ausreichend Freiraum für Toner vorhanden ist und noch ausreichend Zeit verbleibt, um Schritte für den Austausch des Alttonerbehälters 84 vorzunehmen. Wird die verbleibende Zeit bis zum Vollzustand des Alttonerbehälters 84 überschritten, so muß durch die Steuerung sogleich der Druckbetrieb angehalten werden, um eine Überfüllung des Alttonerbehälters 84 und einen möglichen Tonerstau zu verhindern. Die verbleibende Zeit kann anhand von Druckseiten festgelegt werden, oder es kann die Zeit abhängig vom Anfall an Alttoner festgesetzt werden. Der Alttoneranfall ergibt sich aus dem Umdruckwirkungsgrad, und kann z.B. auf der Grundlage der gedruckten Bildpunkte in Verbindung mit dem Umdruckwirkungsgrad und dem Druckkontrast durch die Steuerung genau bestimmt werden. Bei dieser Variante ist die Zeit bis zum vollzogenen Austausch des Alttonerbehälters maximal.

Um den Austausch des Alttonerbehälters während des laufenden Druckbetriebs vornehmen zu können, muß der anfallende Alttoner zwischenzeitlich aufgefangen werden. In Figur 22 sind verschiedene Maßnahmen als alternative oder kombinierte Möglichkeiten dargestellt. Der von einem Förderer 132 geförderte Alttoner gelangt im normalen Betriebszustand über einen Adapterschlauch 136 in den Alttonerbehälter 84. Der Förderer 132 wird durch einen Antrieb 134 angetrieben. Wenn nun zwischen diesem Antrieb 134 und dem Förderer 132 eine steuerbare Kupplung eingefügt wird, kann der Förderer 132 während des Auswechselns des Alttonerbehälters 84 stillstehen. Der während des Auswechselns anfallende Alttoner verbleibt dann im Förderkanal des Förderers 132.

Eine andere Möglichkeit besteht darin, in Höhe des flexiblen Adapterschlauchs 136 einen Verschluß 138 anzuordnen, der zum Wechsel des Alttonerbehälters betätigt wird. Weiterhin kann ein Zwischenbehälter 142 vorgesehen sein, der während des Austauschs des Alttonerbehälters 84 an dessen Stelle tritt und den Alttoner sammelt. Der Betrieb der steuerbaren Kupplung, des Zwischenbehälters 142 oder des Verschlusses 138 kann über den Mikroschalter 122 gesteuert werden, der das Herausfahren des Schubladens 110 feststellt. Abhängig vom Signal des Mikroschalters 122 können die entsprechenden Stellglieder aktiviert werden.

## Patentansprüche

1. Gerät zum elektrografischen Erzeugen von Bildmustern auf einem Aufzeichnungsträger, insbesondere Drucker oder Kopierer,
mit mindestens einem Druckwerk, dem Toner aus einem Tonervorratsbehälter (22) zugeführt wird, welcher innerhalb des Gerätes im wesentlichen fest eingebaut ist und in zeitlichen Abständen über eine Einfüllöffnung (20) nachfüllbar ist,
mit einer Geräteabdeckung (12a, 12b) zur Abdeckung innerer Teile des Gerätes sowie des Tonervorratsbehälters (22),
und mit einer elektrischen Sicherheitseinrichtung, die beim Öffnen der Geräteabdeckung (12a, 12b) den Betrieb des Gerätes unterbricht,
wobei in der Geräteabdeckung (12a, 12b) eine Öffnung vorgesehen ist, durch die hindurch der Tonervorratsbehälter (22) von außen nachfüllbar ist, ohne daß der Druckvorgang unterbrochen wird,
dadurch **gekennzeichnet**, daß im Tonervorratsbehälter (22), zumindest während des Befüllvorganges, ein geringer Unterdruck erzeugt wird.

2. Gerät nach Anspruch 1, dadurch **gekennzeichnet**, daß die Öffnung (20) der Geräteabdeckung (12a, 12b) im Bereich der Einfüllöffnung (20) des Tonervorratsbehälters (22) liegt.

3. Gerät nach Anspruch 1 oder 2, dadurch **gekennzeichnet**, daß die Geräteabdeckung (12a, 12b) als verriegelbare Gerätetür ausgebildet ist und daß die Öffnung durch eine in der Gerätetür (12a, 12b) befestigte, schwenkbare Klappe (14, 16) verschließbar ist.

4. Gerät nach Anspruch 3, dadurch **gekennzeichnet**, daß die Klappe (14, 16) eine horizontal verlaufende Schwenkachse hat, um die die Klappe (14, 16) um einen vorbestimmten Winkel nach unten schwenkbar ist.

5. Gerät nach Anspruch 3 oder 4, dadurch **gekennzeichnet**, daß die Klappe (14, 16) so ausgebildet ist, daß sie im geöffneten Zustand einen Auffangbehälter (32) für Toner bildet.

6. Gerät nach einem der vorhergehenden Ansprüche 3 bis 5, dadurch **gekennzeichnet**, daß sich in der Gerätetür (12a, 12b) oberhalb der Klappe (16) eine Öffnung für ein Bedienfeld (18) befindet, welches aus dieser Öffnung herausschwenkbar ist, und daß die Einfüllöffnung des Tonervorratsbehälters (22) derart ausgebildet ist, daß beim Nachfüllen mit einer standardisierten Tonerflasche (24) diese mit Spiel am herausgeschwenkten Bedienfeld (18) eingeführt werden kann.

7. Gerät nach einem der vorhergehenden Ansprüche, dadurch **gekennzeichnet**, daß es als Hochleistungsdrucker mit zwei Druckwerken ausgebildet ist und daß je Druckwerk ein Tonervorratsbehälter (22) vorgesehen ist, dem jeweils eine schwenkbare Klappe (14, 16) in der Gerätetür (12a, 12b) zugeordnet ist.

8. Gerät nach einem der vorhergehenden Ansprüche, dadurch **gekennzeichnet**, daß der Tonervorratsbehälter (22) ein Mundstück (34) hat, welches die Einfüllöffnung bildet, wobei das Mundstück (34) vorzugsweise lösbar einsetzbar ist.

9. Gerät nach Anspruch 8, dadurch **gekennzeichnet**, daß in das Mundstück (34) ein mit einem Griff (40) versehener Verschlußdeckel (37) lösbar einsetzbar ist.

10. Gerät nach Anspruch 9, dadurch **gekennzeichnet**, daß der Verschlußdeckel (37) eine federbelastete Rastvorrichtung (38) hat, die nach dem Einsetzen des Verschlußdeckels (37) in das Mundstück (34) mit einem Schnappvorgang einrastet.

11. Gerät nach einem der vorhergehenden Ansprüche 8 bis 10 dadurch **gekennzeichnet**, daß das Mundstück (34) einen trichterförmigen Abschnitt (36) hat, derart, daß nach dem Einführen des Flaschenhalses der Tonernachfüllflasche (24) ein möglichst kleiner Ringspalt entsteht.

12. Gerät nach einem der Ansprüche 8 bis 11, dadurch **gekennzeichnet**, daß die Mittelachse (44) der Öffnung des Mundstücks (34) etwa die Mittelachse (46) des Vorratsbehälters (22) annähernd innerhalb des Tonervorratsbehälters (22) schneidet, vorzugsweise in der oberen Hälfte des Vorratsbehälters (22).

13. Gerät nach einem der vorhergehenden Ansprüche, dadurch **gekennzeichnet**, daß der Tonervorratsbehälter (22) eine Luftabführöffnung (66) hat, an die ein Ventilator (64) oder ein Verbindungsschlauch (72) zu einem Luftabzugkanal innerhalb des Gerätes anschließbar ist.

14. Gerät nach Anspruch 13, dadurch **gekennzeichnet**, daß die Luftabführöffnung (66) auf der Innenseite des Tonervorratsbehälters (22) einen Filter (70) hat, der Toner zurückhält.

15. Gerät nach Anspruch 13 oder 14, dadurch **gekennzeichnet**, daß die Luftabführöffnung (66) im oberen Bereich des Tonervorratsbehälters (22) liegt, vorzugsweise im tonerfreien Bereich.

16. Gerät nach einem der vorhergehenden Ansprüche, dadurch **gekennzeichnet**, daß der Tonerfüllstand im Tonervorratsbehälter (22) durch einen Füllstandssensor (58) erfaßt wird, daß bei Unterschreiten eines vorbestimmten Füllstandpegels (75) ein Warnsignal erzeugt wird, und daß abhängig von diesem Warnsignal das Nachfüllen des Tonervorratsbehälters (22) ohne Unterbrechung des Druck- oder Kopierbetriebs erfolgt.

17. Gerät nach Anspruch 16, dadurch **gekennzeichnet**, daß als Füllstandssensor (58) ein kapazitiver Sensor vorgesehen ist, der auf der Außenwand des Tonervorratsbehälters (22) in axialer Richtung verschiebbar angeordnet ist und der das Warnsignal erzeugt, wenn der Füllpegel im Tonervorratsbehälter (22) seine Position erreicht oder unterschreitet.

18. Gerät nach einem der Ansprüche 16 oder 17, dadurch **gekennzeichnet**, daß nach Erzeugen des Warnsignals überprüft wird, ob noch eine gewisse Mindestmenge Toner im Tonervorratsbehälter (22) enthalten ist und daß eine Steuerung bei Unterschreiten dieser Mindestmenge ein Abbruchsignal erzeugt, durch das der Druckbetrieb bzw. der Kopierbetrieb abgeschaltet wird.

19. Gerät nach einem der vorhergehenden Ansprüche, dadurch **gekennzeichnet**, daß die Abförderung des von einer Reinigungsstation (80) gesammelten Alttoners zu einem Alttonerbehälter (84) unterbrechbar ist, um einen druckunterbrechungsfreien Wechsel des Alttonerbehälters (84) zu ermöglichen.

20. Gerät nach Anspruch 19, dadurch **gekennzeichnet**, daß der von einer Reinigungseinheit (80) im Drucker oder Kopierer gesammelte Alttoner einem Alttonerbehälter (84) über eine Adaptereinheit (82) zugeführt ist, die einen flexiblen Schlauch (92) enthält.

21. Gerät nach Anspruch 20, dadurch **gekennzeichnet**, daß der flexible Schlauch (92) innenseitig ein für Toner undurchdringbares und tonerabweisendes Material hat und daß er vorzugsweise aus Silikon hergestellt ist.

22. Gerät nach einem der Ansprüche 20 oder 21, dadurch **gekennzeichnet**, daß der flexible Schlauch (92) sich kegelstumpfförmig in Richtung zum Alttonerbehälter (84) erweitert.

23. Gerät nach einem der Ansprüche 19 bis 22, dadurch **gekennzeichnet**, daß der Alttonerbehälter (84) in einer in Laufschienen, vorzugsweise Teleskopschienen (112), gelagerten Schublade (110) aufgenommen ist.

24. Gerät nach Anspruch 23, dadurch **gekennzeichnet**, daß beim Herausziehen der Schublade (110) die Verriegelungsplatte (100) mit einem von ihrem Drehpunkt (119) abgewandten Ende auf einer Rampe unter Zusammendrücken des flexiblen Schlauchs (92) hochfährt, und daß beim Hineinschieben der Schublade (110) die Verriegelungsplatte (100) hinter einer Anschlagkante (124) einrastet.

25. Gerät nach einem der Ansprüche 19 bis 24, dadurch **gekennzeichnet**, daß ein Mikroschalter (122) die Position der Schublade überwacht.

26. Gerät nach Anspruch 20, dadurch **gekennzeichnet**, daß die Abförderung des Alttoners von der Reinigungsstation (80) zur Adaptereinheit (82) unterbrechbar ist, um einen druckunterbrechungsfreien Wechsel des Alttonerbehälters (84) zu ermöglichen.

27. Gerät nach einem der Ansprüche 19 bis 26, dadurch **gekennzeichnet**, daß zwischen einem Antrieb (134) und einer Förderwelle (132) zur Tonerabführung von der Reinigungsstation (80) eine steuerbare Kupplung geschaltet ist, die zum druckunterbrechungsfreien Wechsel des Alttonerbehälters betätigbar ist.

## Claims

1. Machine for producing image patterns electrographically on a recording medium, in particular a printer or copier,
having at least one printing unit, to which toner is fed from a toner storage container (22), which is essentially permanently installed inside the machine and can be refilled at intervals via a filling opening (20),
having a machine cover (12a, 12b) for covering internal parts of the machine and of the toner storage container (22),
and having an electrical safety device which interrupts the operation of the machine when the machine cover (12a, 12b) is opened,
an opening being provided in the machine cover (12a, 12b), through which the opening the toner storage container (22) can be refilled from outside without the printing procedure being interrupted,
characterized in that a low vacuum is generated in the toner storage container (22), at least during the filling operation.

2. Machine according to Claim 1, characterized in that the opening (20)-in the machine cover (12a, 12b) is located in the area of the filling opening (20) of the toner storage container (22).

3. Machine according to Claim 1 or 2, characterized in that the machine cover (12a, 12b) is designed as a lockable machine door, and in that the opening can be closed by a pivotable flap (14, 16) fixed to the machine door (12a, 12b).

4. Machine according to Claim 3, characterized in that the flap (14, 16) has a pivot axis which runs horizontally and about which the flap (14, 16) can be pivoted down through a predetermined angle.

5. Machine according to Claim 3 or 4, characterized in that the flap (14, 16) is designed such that when it is open it forms a catching container (32) for toner.

6. Machine according to one of the preceding Claims 3 to 5, characterized in that there is, in the machine door (12a, 12b), above the flap (16), an opening for an operating panel (18), which can be pivoted out of this opening, and in that the filling opening of the toner storage container (22) is designed in such a way that, when the latter is being refilled with a standardized toner bottle (24), the said bottle can be inserted with a clearance from the pivoted-out operating panel (18).

7. Machine according to one of the preceding claims, characterized in that it is designed as a high-capacity printer with two printing units, and in that a toner storage container (22) is provided for each printing unit and is respectively assigned a pivotable flap (14, 16) in the machine door (12a, 12b).

8. Machine according to one of the preceding claims, characterized in that the toner storage container (22) has a mouthpiece (34), which forms the filling opening, the mouthpiece (34) preferably being capable of being inserted detachably.

9. Machine according to Claim 8, characterized in that a closing cover (37) provided with a handle (40) can be inserted detachably into the mouthpiece (34).

10. Machine according to Claim 9, characterized in that the closing cover (37) has a spring-loaded latching device (38) which, after the closing cover (37) has been inserted, latches into the mouthpiece (34) with a snap action.

11. Machine according to one of the preceding Claims 8 to 10, characterized in that the mouthpiece (34) has a funnel-like section (36) such that, after the neck of the toner refilling bottle (24) has been inserted, the smallest possible annular gap is produced.

12. Machine according to one of Claims 8 to 11, characterized in that the mid-axis (44) of the opening of the mouthpiece (34) approximately intersects the mid-axis (46) of the storage container (22) close inside the toner storage container (22), preferably in the upper half of the storage container (22).

13. Machine according to one of the preceding claims, characterized in that the toner storage container (22) has an air extraction opening (66), to which a fan (64) or a connecting hose (72) to an air extraction duct inside the machine can be connected.

14. Machine according to Claim 13, characterized in that the air extraction opening (66) has a filter (70), which holds back toner, on the inside of the toner storage container (22).

15. Machine according to Claim 13 or 14, characterized in that the air extraction opening (66) is located in the upper area of the toner storage container (22), preferably in the toner-free area.

16. Machine according to one of the preceding claims, characterized in that the level of toner in the toner storage container (22) is registered by a level sensor (58), in that when the level falls below a predetermined value (75) a warning signal is generated, and in that on the basis of this warning signal the toner storage container (22) is refilled without interrupting the printing or copying operation.

17. Machine according to Claim 16, characterized in that the level sensor (58) provided is a capacitive sensor, which is arranged so as to be displaceable in the axial direction on the outer wall of the toner storage container (22) and which generates the warning signal when the level in the toner storage container (22) reaches or falls below its position.

18. Machine according to either of Claims 16 and 17, characterized in that, after the warning signal has been generated, a check is made as to whether there is still a specific minimum quantity of toner in the toner storage container (22), and in that, when the quantity falls below this minimum, a control system generates an abort signal by means of which the printing operation or the copying operation is switched off.

19. Machine according to one of the preceding claims, characterized in that the extraction of the old toner, collected by a cleaning station (80), to an old-toner container (84) can be interrupted in order to permit the old-toner container (84) to be changed without interrupting printing.

20. Machine according to Claim 19, characterized in that the old toner collected by a cleaning unit (80) in the printer or copier is fed to an old-toner container (84) via an adapter unit (82), which contains a flexible hose (92).

21. Machine according to Claim 20, characterized in that, on the inside, the flexible hose (92) has a material which is impenetrable to toner and repels toner, and in that it is preferably produced from silicon rubber.

22. Machine according to either of Claims 20 and 21, characterized in that the flexible hose (92) widens like a truncated cone in the direction of the old-toner container (84).

23. Machine according to one of Claims 19 to 22, characterized in that the old-toner container (84) is accommodated in a drawer (110) which is mounted in running rails, preferably telescopic rails (112).

24. Machine according to Claim 23, characterized in that, when the drawer (110) is pulled out, the locking plate (100) runs up on a ramp at its end facing away from its pivot (119), compressing the flexible hose (92), and in that, when the drawer (110) is pushed in, the locking plate (100) latches behind a stop edge (124).

25. Machine according to one of Claims 19 to 24, characterized in that a microswitch (122) monitors the position of the drawer.

26. Machine according to Claim 20, characterized in that the extraction of the old toner from the cleaning station (80) to the adapter unit (82) can be interrupted in order to permit the old-toner container (84) to be changed without interrupting printing.

27. Machine according to one of Claims 19 to 26, characterized in that a controllable clutch, which can be operated in order to change the old-toner container without interrupting printing, is connected between a drive (134) and a screw conveyor (132) for extracting toner from the cleaning station (80).

## Revendications

1. Appareil pour la production électrographique d'images sur un support d'enregistrement, en particulier imprimante ou copieur, comprenant
au moins un groupe imprimant auquel du toner est acheminé, en provenance d'un réservoir de toner (22) qui est monté de façon essentiellement fixe à l'intérieur de l'appareil et peut être rechargé à des intervalles de temps à travers une ouverture de remplissage (20),
une enveloppe d'appareil (12a, 12b) destinée à envelopper des parties intérieures de l'appareil ainsi que le réservoir de toner (22),
et un dispositif de sécurité électrique qui interrompt le fonctionnement de l'appareil, lors de l'ouverture de l'enveloppe de l'appareil (12a, 12b),
dans lequel il est prévu dans l'enveloppe (12a, 12b) de l'appareil une ouverture à travers laquelle le réservoir de toner (22) peut être rechargé de l'extérieur sans que le processus d'impression ne soit interrompu,
caractérisé en ce qu'une petite dépression est engendrée dans le réservoir de toner (22), au moins pendant l'opération de remplissage.

2. Appareil selon la revendication 1, caractérisé en ce que l'ouverture (20) de l'enveloppe (12a, 12b) de l'appareil se trouve dans la région de l'ouverture de remplissage (20) du réservoir de toner (22).

3. Appareil selon la revendication 1 ou 2, caractérise en ce que l'enveloppe (12a, 12b) de l'appareil est constituée par une porte d'appareil verrouillable, et en ce que l'ouverture peut être fermée par une trappe basculante (14, 16) fixée dans la porte (12a, 12b) de l'appareil.

4. Appareil selon la revendication 3, caractérisé en ce que la trappe (14, 16) possède un axe de basculement s'étendant horizontalement, autour duquel la trappe (14, 16) peut être pivotée vers le bas d'un angle prédéterminé.

5. Appareil selon la revendication 3 ou 4, caractérisé en ce que la trappe (14, 16) est agencée de manière qu'à l'état ouvert, elle forme un récipient récepteur (32) pour le toner.

6. Appareil selon une des revendications 3 à 5, caractérisé en ce que, dans la porte (12a, 12b) de l'appareil se trouve, au-dessus de la trappe (16), une ouverture prévue pour un panneau de service (18) qu'on peut basculer en dehors de cette ouverture, et en ce que l'ouverture de remplissage du réservoir de toner (22) est d'une configuration telle que, lors du rechargement avec un flacon de toner standardisé (24), ce flacon peut être introduit avec jeu en passant à l'aplomb du panneau de service (18) basculé vers l'extérieur.

7. Appareil selon une des revendications précédentes, caractérisé en ce qu'il constitue une imprimante à haute capacité possédant deux groupes d'impression, et en ce qu'il est prévu, pour chaque groupe d'impression, un réservoir de toner (22) auquel est associé une trappe basculante (14, 16) prévue dans la porte (12a, 12b) de l'appareil.

8. Appareil selon une des revendications précédentes, caractérisé en ce que le réservoir de toner (22) possède une pièce d'embouchure (34) qui forme l'ouverture de remplissage, ladite pièce d'embouchure (34) étant de préférence de nature à pouvoir être insérée de façon démontable.

9. Appareil selon la revendication 8, caractérisé en ce qu'un couvercle de fermeture (37) muni d'une poignée (40) peut être inséré dans la pièce d'embouchure (34) de façon démontable.

10. Appareil selon la revendication 9, caractérisé en ce que le couvercle de fermeture (37) possède un dispositif de verrouillage (38) chargé par ressort qui s'encliquette avec un mouvement d'encliquetage après l'insertion du couvercle de fermeture (37) dans la pièce d'embouchure (34).

11. Appareil selon une des revendications 8 à 10, caractérisé en ce que la pièce d'embouchure (34) possède un tronçon (36) en forme d'entonnoir, de sorte que, après l'introduction du col du flacon de recharge de toner (24), il se forme un jeu annulaire aussi petit que possible.

12. Appareil selon une des revendications 8 à 11, caractérisé en ce que l'axe médian (44) de l'ouverture de la pièce d'embouchure (34) coupe à peu près l'axe médian (46) du réservoir (22) approximativement à l'intérieur du récipient de réserve de toner (22), de préférence dans la moitié supérieure du réservoir (22).

13. Appareil selon une des revendications précédentes, caractérisé en ce que le réservoir de toner (22) présente une ouverture de sortie d'air (66) à laquelle peut être raccordé à l'intérieur de l'appareil, un ventilateur (64) ou un tuyau de liaison (72) menant à un conduit d'extraction d'air.

14. Appareil selon la revendication 13, caractérisé en ce que l'ouverture de sortie d'air (66) est équipée, sur le côté intérieur du réservoir de toner (22), d'un filtre (70) qui retient le toner.

15. Appareil selon la revendication 13 ou 14, caractérisé en ce que l'ouverture de sortie d'air (66) se trouve dans la région supérieure du réservoir de toner (22), de préférence dans la région qui ne contient pas de toner.

16. Appareil selon une des revendications précédentes, caractérisé en ce que l'état de remplissage de toner contenu dans le réservoir de toner (22) est détecté par un capteur d'état de remplissage (58), en ce que lorsqu'on tombe au-dessous d'une niveau de remplissage prédéterminé (75), un signal d'avertissement est produit, et en ce que, en fonction de ce signal d'avertissement, le rechargement du réservoir de toner (22) se produit sans interruption du fonctionnement d'impression ou de copie.

17. Appareil selon la revendication 16, caractérisé en ce qu'il est prévu, comme capteur d'état de remplissage (58), un capteur capacitif qui est disposé sur la paroi extérieure du réservoir de toner (22) en pouvant coulisser dans une direction axiale, et qui produit le signal d'avertissement lorsque le niveau de remplissage dans le réservoir de toner (22) atteint sa position ou tombe au-dessous de cette position.

18. Appareil selon une des revendications 16 ou 17, caractérisé en ce qu'après la production du signal d'avertissement, on vérifie si une certaine quantité minimum de toner est encore contenue dans le réservoir de toner (22), et en ce que, lorsqu'on tombe au-dessous de cette quantité minimum, une commande produit un signal d'interruption par lequel le fonctionnement d'impression ou de copie est mis à l'arrêt.

19. Appareil selon une des revendications précédentes, caractérisé en ce que l'évacuation du vieux toner accumulé par une station de nettoyage (80) jusqu'à un récipient de vieux toner (84) peut être interrompue pour permettre le changement du récipient de vieux toner (84) sans interruption de l'impression.

20. Appareil selon la revendication 19, caractérisé en ce que le vieux toner accumulé par une unité de nettoyage (80) contenue dans l'imprimante ou le copieur est acheminé à un récipient de vieux toner (84) par l'intermédiaire d'une unité adaptateur (82) qui comprend un tuyau flexible (92).

21. Appareil selon la revendication 20, caractérisé en ce que le tuyau flexible (92) présente intérieurement une matière imperméable au toner et répulsive pour le tuner, et en ce qu'il est de préférence fabriqué en silicone.

22. Appareil selon une des revendications 20 ou 21, caractérisé en ce que le tuyau flexible (92) s'élargit en tronc de cône en direction du récipient de vieux toner (84).

23. Appareil selon une des revendications 19 à 22, caractérisé en ce que le récipient de vieux toner (84) est logé dans un tiroir (110) qui est monté sur des rails, de préférence sur des rails télescopiques (112).

24. Appareil selon la revendication 23, caractérisé en ce que, lorsqu'on tire le tiroir (110), la plaque de verrouillage (100) se soulève sur une rampe, à une extrémité éloignée de son point de rotation (119), avec simultanément une compression du tuyau flexible (92), et en ce que, lorsqu'on repousse le tiroir (110) à l'intérieur, la plaque de verrouillage (100) s'encliquette derrière un bord de butée (124).

25. Appareil selon une des revendications 19 à 24, caractérisé en ce qu'un micro-interrupteur (122) surveille la position du tiroir.

26. Appareil selon la revendication 20, caractérisé en ce que l'évacuation du vieux toner, depuis la station de nettoyage (80) jusqu'à l'unité adaptateur (82), peut être interrompue pour permettre un changement du récipient de vieux toner (84) sans interruption de l'impression.

27. Appareil selon une des revendications 19 à 26, caractérisé en ce qu'entre un entraînement (134) et un arbre de transport (132) destiné à évacuer le toner de la station de nettoyage (80), est intercalé un embrayage commandé qui peut être actionné pour le changement du récipient de vieux toner sans interruption de l'impression.
